# EUROPÄISCHE PATENTSCHRIFT

(11) **EP 1 196 671 B1**
(45) Veröffentlichungstag und Bekanntmachung des Hinweises auf die Patenterteilung: **25.02.2004**
(21) Anmeldenummer: 00936526.3
(22) Anmeldetag: 24.05.2000
(51) Int. Cl.: E04F 15/04

(54) **Bausatz mit platten- oder leistenförmigen Bauteilen und Klammer hierfür**
Kit with panel-shaped or strip-shaped building elements and fixing clip therefor
Kit avec des pièces de construction en forme de panneaux ou languettes et pince de fixation pour celui-ci

(30) Priorität: 23.07.1999 AT 127899
(43) Veröffentlichungstag der Anmeldung: 17.04.2002
(73) Patentinhaber: M. Kaindl, A-5071 Wals (AT)
(72) Erfinder: DIRNBERGER, Gerhard, A-5204 Strasswalchen (AT)
(74) Vertreter: Wildhack, Helmut, Dr. Dipl.-Ing.
(86) Internationale Anmeldenummer: PCT/AT2000/000145
(87) Internationale Veröffentlichungsnummer: WO 2001/007729

(56) Entgegenhaltungen:
- EP-A- 0 855 482
- WO-A-84/02155
- DE-A- 3 929 252
- DE-A- 19 709 641

## Beschreibung

Die Erfindung betrifft einen Bausatz gemäß dem Oberbegriff des Patentanspruches 1 und eine Klammer für einen derartigen Bausatz.

Ein derartiger Bausatz ist aus der DE 197 09 641 A1 bekannt. Dieses Dokument zeigt auch eine Klammer für einen derartigen Bausatz. Bei diesem Bausatz bzw. bei dieser Klammer ragen beide vom Klammergrundkörper nach oben abgehende Flanschteile in Gebrauchsstellung nahezu senkrecht nach oben und sind nicht federn nach unten in die Ebene des Klammergrundkörpers verstellbar.

Aus der EP 0 855 482 A2 ist ein Bausatz bekannt, der dem in der DE 197 09 641 A1 beschriebenen Bausatz bis auf das nicht vorhandene Merkmal entspricht, dass der eine nach oben abgehende Flanschteil nicht an die stirnflächennahe Innenfläche der Ausnehmung des angefügten Bauteils anliegt und diesen in Richtung auf den anderen Bauteil drückt; der Flanschteil zeigt einen gewissen Abstand zu dieser Innenfläche.

Ziel der Erfindung ist es, bei derartigen Bausätzen die Herstellung derartiger Bauteile und Klammern in einfacher Weise zu ermöglichen und des weiteren die Bauteile mit den Klammern einfach, exakt und rasch zu verlegen bzw. miteinander zu verbinden. Wesentliches Ziel der Erfindung ist es, eine leimlose, schnelle und haltbare Verlegung sowie eine leichte und zerstörungsfreie Zerlegbarkeit des Fußbodens zu gewährleisten.

Erfindungsgemäß werden diese Ziele bei einem Bausatz der eingangs genannten Art mit den im Kennzeichen des Anspruches 1 angeführten Merkmalen erreicht. Mit den erfindungsgemäßen Merkmalen werden bei einfachem Aufbau der Klammer und einfacher Herstellung der Bauteile ein rasches Anbringen der Klammer, ein einfaches, exaktes Zusammenfügen und ein guter, trittsicherer Zusammenhalt gewährleistet. Beim Verlegen der Bauteile des erfindungsgemäßen Bausatzes und gleichzeitigem Verleimen sind keine Spannvorrichtungen erforderlich, da die Klammem die Bauteile bis zum Abbinden des Leimes bzw. Klebers unter Spannung halten.

Eine vorteilhafte Verbindung der Klammer mit einem Bauteil, an den ein benachbarter Bauteil angeschlossen werden soll, ist dann gegeben, wenn gemäß den Merkmalen des Anspruche 6 vorgegangen wird. Ein exakter und paßgenauer Aufbau wird dabei erreicht, wenn die Merkmale der Ansprüche 9 oder 11 verwirklicht sind.

Eine einfache, stabile und die Bauelemente gut in ihrer Lage fixierende Klammer ergibt sich, wenn gemäß dem Merkmal des Anspruches 7 vorgegangen wird.

Vorteilhaft für eine exakte Verlegung der Bauteile bzw. für einen guten Halt der Klammern sind die Merkmale der Ansprüche 12 und/oder 2.

Die Klammer gemäß Anspruch 18 für den Bausatz der eingangs genannten Art ist einfach herstellbar und verbindet die Bauteile sicher miteinander.

Vorteilhafte Ausführungsformen der Erfindung sind der folgenden Beschreibung, den Patentansprüchen und der Zeichnung zu entnehmen.

Im folgenden wird die Erfindung anhand der Zeichnung beispielsweise näher erläutert. Es zeigen Fig. 1 und 1a das längsseitige Zusammenfügen von zwei Bauteilen im schematischen Schnitt. Fig. 1b zeigt eine Untersicht eines Bauteiles. Fig. 2 zeigt eine Draufsicht auf eine Klammer, Fig. 3 zeigt eine schematische Schnittansicht von zwei längsseitig zusammengefügten Bauteilen gemäß einer Ausführungsform der Erfindung. Fig. 4 zeigt die Verbindung zweier Bauteile von den schmalseitigen Stirnflächen gesehen. Fig. 5 zeigt eine schematische Ansicht eines Bauteiles von seiner Längsseite her gesehen. Fig. 5a zeigt schematisch das Verbinden der Schmalseiten der Bauteile.

Fig. 1 zeigt eine erste Ausführungsform einer Erfindung, gemäß der zwei langgestreckte, in Draufsicht rechteckförmige Bauteile 1 und 2, z.B. Fußbodenpaneele, miteinander längsseitig verbunden werden, die auf einer nicht dargestellten Unterlage bzw. am Boden aufliegen und längs einer Wand 42 ausgerichtet sind, so wie in Fig. 1a dargestellt ist.

. Der in Fig. 1 nur teilweise dargestellte linke Bauteil 1 trägt an seiner rechten Stirnfläche 7 als Vorsprung eine Feder 6 und auf seiner anderen an der Wand 42 anliegenden nur angedeuteten Stirnfläche 7 als Ausnehmung eine Nut 5 und wird mit dem im Teilquerschnitt dargestellten Bauteil 2, der an seiner dargestellten Stimfläche 7 als Ausnehmung eine von zwei Schenkeln 3, 4 begrenzte Nut 5 und auf seiner gegenüberliegenden Stirnfläche eine angedeutete Feder 6 trägt, verbunden. Als Vorsprünge und Ausnehmungen könnten auch stufenförmige Absätze, Verzahnungen od.dgl., oder mehrere parallel verlaufende Nuten und Federn ausgebildet werden. Jeder der Bauteile 1, 2 trägt in jedem seiner beiden längsverlaufenden, stimflächennahen Bereiche und in jedem seiner beiden querverlaufenden stirnflächennahen Bereiche in der Unterfläche 15 eine im wesentlichen parallel zu der Stirnfläche 7 verlaufende Ausnehmung 8, 9 bzw. 8', 9', die zur Aufnahme von Halteteilen in Form von Flanschteilen 10 und in Form von Rastbügeln 12 dienen, so wie es aus Fig. 1 b ersichtlich ist. Der Flanschteil 10 und der Rastbügel 12 sind aus einem Klammergrundkörper 17 einer Klammer 11 ausgebildet und greifen in die Ausnehmungen 8, 9 bzw. 8', 8' ein. Die Bauteile 1, 2 sind in Fig. 1 von den querverlaufenden, kurzen Stirnflächen 7' her gesehen und man erkennt den Querschnitt der parallel zu den Längsseiten der Bauteile 1, 2 verlaufenden Ausnehmungen 8, 9.

Die Klammer 11 wird mit dem Flanschteil 10, der vom Klammergrundkörper 17 nach oben zu abgebogen ist, und einem weiteren nach oben ragenden Flanschteil 19, der an die längsseitige Stirnfläche 7 des Bauteiles 1 in einem Stirnflächenbereich 22 anlegbar ist, auf dem Bauteil 1 in Stellung gebracht bzw. auf diesen aufgerastet. Dazu verlaufen die stimflächennahe Innenfläche 13 der Ausnehmung 8 und der Stimflächenbereich 22 und die an diese Flächen anlegbaren Flanschteile 10 und 19 entsprechend geneigt bzw. sind die Flanschteile 10 und 19 an die an diesen schwalbenschwanzförmig ausgebildeten Bereich 42 des Bauteiles 1 ausgebildeten Anlageflächen 13, 22 bezüglich ihres Neigungswinkels angepaßt, sodaß die Klammer 11 auf diesen schwalbenschwanzförmigen Sitz aufrastbar und dort in Lage gehalten ist.

In dem in Fig. 1 mit 30 bezeichneten Bereich geht vom Klammergrundkörper 17 ein federnder Rastbügel 12 ab, der in unbelasteter Stellung schräg nach oben in Richtung auf die von den aneinanderstoßenden Stirnflächen 7 der Bauteile 1 und 2 definierte Ebene abgeht. Vorteilhafterweise kann dabei vorgesehen sein, daß der Rastbügel 12 unter einem Winkel β von 10° bis 30°, vorzugsweise von 15° bis 25°, vom Klammergrundkörper 17 schräg nach oben abgeht.

Der Rastbügel 12 weist in seinem vorderen Endbereich einen nach oben gekrümmten oder abgebogenen Rastteil 18 auf, der flächig oder mit seinem Ende oder einer Endkante gegen die stimflächennahe Innenfläche 20 der Ausnehmung 9 anlegbar ist und in angelegter Stellung den nach unten eingeschwenkten Bauteil 2 über diese Innenfläche 20 in Richtung auf den Bauteil 1 federnd belastet.

In Fig. 1 ist dargestellt, wie die beiden Bauteile 1, 2 miteinander verbunden werden. Nachdem vorerst am Bauteil 1 die Klammer 11 befestigt wurde, wird der Bauteil 2 mit dem oberflächennahen Schenkel 3 der Nut 5 auf die Feder 6 des Bauteiles 1 von oben her bzw. unter einem Winkel von etwa 60° bis 80° von oben her aufgesetzt und sodann unter gleichzeitiger Verschwenkung des Bauteiles 2 nach unten die Nut 5 auf die Feder 6 aufgeschoben. Bei dieser Schwenkbewegung gemäß Pfeil 40 wird die Ausnehmung 9 dem nach oben auskragenden Rastteil 18 angenähert und der Rastteil 18 tritt, wie bei 31 dargestellt, in die Ausnehmung 9 ein. Bei einem weiteren Absenken des Bauteiles 2 kommt der Rastteil 18 in Anlage an die Innenfläche 20 der Ausnehmung 9 und drückt den Bauteil 2 in Richtung auf den anderen Bauteil 1. Gleichzeitig wird der Bauteil 2 auch händisch in diese Richtung gedrückt, sodaß die Nut 5 auf die Feder 6 satt aufrastet. Letztlich ist der Bauteil 2 in die Ebene des Bauteiles 1 verschwenkt und wie in Fig. 4 bei 32 angedeutet, liegen die oberen Stimflächenbereiche der Bauteile 1, 2 satt bzw. spaltfrei aneinander an und stehen unter dem Druck des Rastbügels 12. Im bodennahen Bereich 33 besitzen die einander gegenüberliegenden Stirnflächenbereiche 22 einen Abstand, insbesondere um Platz für den weiteren Flanschteil 19 der Klammer 11 zu schaffen bzw. diesen an einem der bodennahen Stirnflächenbereiche 22 anbringen bzw. anlegen zu können. Dieser Abstand dient auch zum Ausgleich von Bodenunebenheiten und beugt einer Spaltbildung an der Oberfläche 14 vor.

Nachdem der Rastteil 18 in die Ausnehmung 9 eingetreten ist, kommt die Rundung des Rastteiles 18 in Anlage an die Kante 35 der Ausnehmung 9. Bei dem weiteren Verschwenken des Bauteiles 2 schnappt der Rastteil 18 um diese Kante 35 in eine Endstellung, in der die Fläche 20 vom Rastteil 18 nach unten und in Richtung des Bauteiles 1 belastet wird. Aufgrund der hinterschnitten ausgebildeten bzw. aufgrund der vorgesehenen Neigung der stirnflächennahen Innenfläche 20 wird verhindert, daß die Verbindung sich von selbst lösen kann.

Vorteilhafterweise ist der Rastbügel 12, wie bei 36 dargestellt, nach unten etwas konkav gewölbt, um das Biegen und Zurückschnappen des federnden Rastbügels 12 zu erleichtern.

Bei der in Fig. 1 und 4 dargestellten Ausführungsform sind die beiden in jedem der Bauteile 1, 2 vorgesehenen Ausnehmungen 8, 9 spiegelbildlich gleich aufgebaut. Sofeme auch die bodennahen, einander gegenüberliegenden Stimflächenbereiche 22 der beiden Bauteile 1, 2 bezüglich der Stoßfläche spiegelbildlich aufgebaut sind, ist es möglich, die Klammer 11 entweder an dem die Feder 6 tragenden Seitenbereich des Bauteiles 1 oder an dem die Nut 5 tragenden Seitenbereich des Bauteiles 2 anzubringen. Bevorzugt ist es, die Klammer 11 an dem die Feder 6 tragenden Seitenbereich eines Bauteiles 1, 2 anzubringen, da es einfacher ist, die Nut 5 auf die Feder 6 unter gleichzeitiger Verschwenkung des Bauteiles 2 aufzusetzen als umgekehrt.

Der Sitz der Klammer 11 hängt auch von der Neigung des Stirnflächenbereiches 22 ab; der Halt der Klammer 11 am Bauteil 1 wird bei entsprechender Neigung des Stirnflächenbereiches 22 besser.

In Fig. 3 ist eine Ausführungsform bzw. Vorgangsweise der Erfindung schematisch im Schnitt dargestellt, gemäß der ein Bauteil 2 von der Seite her, horizontal schiebend, mit dem Bauteil 1 verbunden wird. Diese Vorgangsweise kann prinzipiell zur Verbindung der Längsseiten von Bauteilen 1, 2 gemäß Fig. 1 vorgesehen werden, wird aber vorteilhafterweise für die Verbindung der querverlaufenden Schmalseiten bzw. Stimflächen 7' von zwei Bauteilen 1, 2 eingesetzt. Dabei kann entweder der bereits verlegte Bauteil 1 mit der daran befestigten Klammer 11 etwas angehoben werden oder der Bauteil 1 mit der Klammer 11 wird auf einer weichen, nachgiebigen Unterlage, z. B. Trittschalldämmung, angeordnet, um ein Aüslenken bzw. Ausweichen des Rastbügels 12 nach unten zu ermöglichen. Sobald der Bauteil 2 in im wesentlichen horizontaler Richtung gemäß Pfeil 34 auf den Bauteil 1 zu verschoben wird, wird der Rastbügel 12 mit dem Rastteil 18 unter die Ebene des Klammergrundkörpers 17 gedrückt und die Nut 5 kann auf die Feder 6 aufgeschoben werden. Sobald die Nut 5 auf die Feder 6 aufgeschoben ist, kommt die von links unten schräg nach rechts oben geneigte stimflächennahe Innenseite 21 der Ausnehmung 9 oberhalb des Rastteiles 18 zu liegen, der Rastteil 18 rastet bzw. tritt in die Ausnehmung 9 ein, legt sich federnd gegen die Innenfläche 21 an und verhindert damit ein Entriegeln der Nut-Feder-Verbindung des Bauteiles 2 mit dem Bauteil 1.

Um ein Gleiten eines Bauteiles 2, so wie im Zusammenhang mit Fig. 3 beschrieben, über den hinabgedruckten Rastbügel 12 zu ermöglichen, insbesondere ohne den Rastteil 18 zu beschädigen, wird der Rastteil 18 derart gekrümmt ausgebogen, daß er sich nicht mit dem Bauteil 2 verhaken kann. Des weiteren ist der Rastbügel 12 sauber entgratet, um ein Hängenbleiben zu vermeiden.

In Fig. 2 ist in Draufsicht eine erfindungsgemäße Klammer 11 dargestellt. Die Klammer 11 besitzt etwa rechteckfömigen Umfang und ist vorteilhafterweise aus dünnem federelastischen Material ausgestanzt. Vom Klammergrundkörper 17 ist der Flanschteil 10 nach oben abgebogen. Vorteilhaft ist es, wenn in den seitlichen Endbereichen des Flanschteiles 10 und/oder des weiteren Flanschteiles 19 abgebogene Eingriffsteile 41, insbesondere hakenförmige, spitze Abbiegungen, ausgebildet sind. Damit wird ein seitliches Verrutschen der auf den Bereich 42 aufgerasteten Klammer 11 verhindert. Dem Flanschteil 10 liegt der weitere Flanschteil 19 gegenüber; der ebenfalls vom Klammergrundkörper 17 nach oben abgebogen ist. Eine Ausstanzung 37 begrenzt den weiteren Flanschteil 19 und den Rastbügel 12. Vorteilhaft ist es, wenn im Übergangs- bzw. Verbindungsbereich 38 zwischen dem Rastbügel 12 und dem Klammergrundkörper 17 zumindest eine Aussparung 28 ausgebildet ist. Über die Größe, insbesondere Breite, der Aussparung 28 kann die Federkraft des Rastbügels 12 eingestellt werden.

Vorteilhaft ist es, wenn die Klammer 11 bezüglich ihrer Mittelebene senkrecht zur Erstreckung der Flanschteile 10, 19 symmetrisch ausgebildet ist. Des weiteren kann vorgesehen sein, daß in einem Klammergrundkörper 17 eine Mehrzahl von jeweils in einer Reihe nebeneinanderliegenden Flanschteilen 10, 19 und/oder Rastbügeln 12 ausgebildet ist. Auch eine Kombination von mehreren Flanschteilen 10 bzw. 19, die einander gegebenenfalls versetzt gegenüberliegen, mit einem oder mehreren Rastbügel(n) 12 ist möglich.

Durch die Federwirkung des Rastbügels 12 wird eine Auseinanderbewegung der Bauteile 1 und 2 verhindert; es werden jedoch aufgrund der Federwirkung gewisse Dehnungen der Bauteile, insbesondere aufgrund von Feuchtigkeit, zugelassen.

Fig. 4 zeigt Ausnehmungen 8, 9 zweier entlang ihrer Längsstirnflächen 7 miteinander verbundener Bauteile 1, 2, welche Ausnehmungen 8, 9 bezüglich der Stoßebene spiegelbildlich ausgebildet sind. Es ist ersichtlich, daß die stirnflächennahe Innenfläche 20 der Ausnehmung 9, gegen die der schräg nach oben abgehende Rastbügel 12, insbesondere mit seinem abgebogenen oder gekrümmten Rastteil 18, anlegbar ist, mit der Oberfläche 14 des Bauteiles 1, 2 einen Winkel (α) kleiner als 90°, vorzugsweise einen Winkel zwischen 60° und 80°, einschließt und daß die stirnflächennahe Innenfläche 13 der Ausnehmung 8 gegen die der Flanschteil 10 anlegbar ist, denselben Winkel (α') mit der Oberfläche 14 einschließt. Sofeme der Stimflächenbereich 22' dieselbe Neigung wie der Stirnflächenbereich 22 besitzt, sind die Bereiche 44, 44' für das Aufrasten einer Klammer 11 mit den Flanschteilen 10 und 19 wahlweise geeignet.

In Fig. 4 und 5 ist mit den waagrecht verlaufenden Linien 45 der Verlauf einer Nut bzw. einer Feder auf den Schmal- bzw. Querstirnflächen 7' bzw. auf den Längsstirnflächen 7 der Bauteile 1, 2 angedeutet. In den Fig. 1 und 3 unterblieb aus Übersichtlichkeitsgründen diese Andeutung einer Nut bzw. einer Feder in den jeweiligen Stirnflächen der Bauteile. In Praxis sind auf einer Längs- und einer Querstimfläche eines Bauteiles eine Nut und auf der jeweils anderen Längs- und der jeweils anderen Querstirnfläche jeweils eine Feder ausgebildet, sodaß zu verlegende Bauteile sowohl mit ihren Längsflächen als auch mit ihren Schmalflächen verbunden werden können; sowohl zur Verbindung an den Längsflächen als auch an den Schmalflächen können erfindungsgemäße Klammern eingesetzt werden.

Wie in Fig. 5a dargestellt wird vorteilhafterweise begonnen, einen Bauteil 1 mit einer seiner, vorzugsweise der nuttragenden, Längsstirnflächen 7 an die Wand 42 eines Raumes anzulegen und an der die Feder tragenden Stimfläche, wie in Fig. 1 und 5a dargestellt, einen weiteren Bauteil 2 mit seiner nutentragenden Stimfläche anzuschließen. Bei einer seitlich dazu verlaufenden, ebenfalls von der Wand 42 weg verlegten weiteren Reihe von Bauteilen 1, 2 wird es dann notwendig, die Bauteile 1, 2 der weiteren Reihe mit den Bauteilen der bereits zuvor verlegten Reihe längs der Schmalseiten zu verbinden. Dazu dienen die längs der Schmalseiten 7' verlaufenden Ausnehmungen 8', 9' in den Bauteilen 1, 2, wie sie in Fig. 1b bzw. 5 dargestellt sind, bzw. die Vorgangsweise, wie sie im Zusammenhang mit der Fig. 3 beschrieben wurde. Sobald zwei Bauteile1, 2 einer weiteren Reihe, wie in Fig. 5a rechts dargestellt, durch Einschwenken gemäß Fig. 1 oder Einschieben gemäß Fig. 3 verbunden sind, kann sodann der frisch einzusetzende Bauteil der weiteren Reihe in Richtung auf die Schmalseite des entsprechenden, bereits verlegten, Bauteiles verschoben werden. Dieser gemäß Pfeil 43 zu verschiebende Bauteil 2 wird auf seiner Längsseite bereits von Klammern 11 gehalten und kann nicht mehr von dem bereits verlegten Bauteil 1 wegbewegt werden. Vor dem Verschieben in Richtung auf die Schmalseite 7' des bereits verlegten Bauteiles wurde zumindest eine Klammer 11 bereits an der Schmalseite 7' des verlegten Bauteiles befestigt, die von dieser Schmalseite 7' vorragt; der frisch einzusetzende Bauteil 2 wird sodahn, wie in Fig. 5a mit Pfeil 43 dargestellt, über den Rastbügel 12 bzw. den nach oben ragenden Rastteil 18 dieses Rastbügels 12, entsprechend Fig. 3, geschoben und damit fixiert.

Es zeigt sich, daß es von Vorteil ist, wenn die Ausnehmungen 8, 9, die sich parallel zu den Längsstimflächen 7 der Bauteile 1, 2 erstrecken, spiegelbildlich ausgebildet sind und hinterschnittene Innenflächen 13 und 20 besitzen. Dagegen zeigte es sich, daß es von Vorteil ist, wenn die parallel zu den Querflächen 7' der Bauteile 1, 2 verlaufenden Ausnehmungen 8', 9' nicht spiegelbildlich ausgebildet sind und vergleichbar geneigte Innenflächen 13, 21 aufweisen. Die Innenfläche 13 der Ausnehmung 9' zur Aufnahme des Flansches 10 der Klammer 11 ist, wie in Fig. 5 dargestellt, hinterschnitten ausgebildet, wogegen die Innenfläche 21 der längs der gegenüberliegenden Querstimfläche 7' verlaufenden Ausnehmungen 8' nicht hinterschnitten ausgebildet ist.

Die Ausnehmung 8' längs der Querstirnfläche 7' zeigt denselben Querschnitt wie die Ausnehmung 9 gemäß Fig. 3, die dort allerdings als Sonderfall bzw. Ausführungsvariante beschrieben wurde:

Um ein Einrasten des Rastteiles 18 in die Ausnehmung 8' zuzulassen, ist es erforderlich, die Innenfläche 21 zumindest senkrecht in bezug auf die Unterfläche 15 des Bauteiles 1 auszubilden; von Vorteil ist es jedoch, insbesondere im Hinblick darauf, daß das Ende des Rastbügels 12 als Schwenkweg eine Kreisbahn beschreibt, und, um ein entsprechendes Anliegen des Rastbügels an die Innenfläche 21 zu gewährleisten, daß die Innenfläche 21 unter einem entsprechenden Winkel (α') zum Rastbügel 12 hin bzw. dessen Bereich 30 geneigt verläuft. Dieser Winkel gewährleistet auch bei einem Schrumpfen oder Wachsen der Bauteile, daß der Rastbügel bzw. dessen Anlagefläche oder -kante festen Sitz auf der Innenfläche hat oder diese Innenfläche druckbelastend auf dieser auf- und abgleiten kann.

Zur Ausbildung der Kante 35 bzw. zur Erleichterung des Einrastens des Rastteiles 18 bei einer Ausführungsform der Klammer 11 gemäß Fig. 1 kann vorgesehen sein, daß der stirnflächennahe Kantenbereich der den Rastbügel 12 aufnehmenden Ausnehmung 9 abgeschrägt bzw. abgenommen bzw. abgerundet ist, wie bei 23 angedeutet ist.

In Fig. 4 ist angedeutet, daß die stirnflächenferne Innenfläche 29 der Ausnehmung 9 für den Rastbügel 12 unter einem Winkel γ von 15° bis 40°, vorzugsweise 20° bis 35°, zur

Oberfläche 14 geneigt verläuft. Prinzipiell kann die stirnflächenferne Innenfläche 29 verschiedenartige Gestalt aufweisen; sie muß derart geformt sein, daß sie einem Eintritt des Rastteiles 18 des Rastbügels 12 in die Ausnehmung 9 beim Verschwenken des Bauteiles 2 nicht entgegenwirkt.

Vorteilhafterweise sind die Ausnehmungen 8, 9, 8', 9' bzw. die Nuten 5 und Federn 6 aus den Bauteilen 1, 2 herausgearbeitet, insbesondere herausgefräst. Beschichtungen der Bauteile 1, 2 an der Oberseite 14, an der Unterseite 15 und gegebenenfalls an den Stirnflächen 7 sind nicht dargestellt und beliebig wählbar. Das Material der Bauteile 1, 2 ist beliebig; es sollte sich jedoch mit Fräswerkzeugen derart bearbeiten lassen, daß die Ausnehmungen 8, 9, 8', 9' leicht und genau hergestellt werden können.

Die Klammern 11 sind Stanzteile, die insbesondere in einem Arbeitsgang hergestellt werden können. Durch Ausbildung von entsprechenden Einpressungen bzw. Sickungen 39 können der Klammergrundkörper 17 und/oder der Rastbügel 12 versteift werden.

Die Winkel, unter welchen die Flanschteile 10, 19, der Rastbügel 12, die Innenflächen 20 bzw. 21 bzw. 13 und der Stirnflächenbereich 22 zur Oberfläche 14 der Bauteile 1, 2 geneigt sind, können in gewissen Bereichen variiert werden; diese Winkel sollen vor allem ein leichtes Anbringen bzw. Aufrasten der Klammer 11 an dem jeweiligen Bauteil 1, 2 und ein störungsfreies, jedoch einen sicheren Halt gewährleistendes Eindringen des Rastteiles 18 in der Ausnehmung 9 gewährleisten.

Die Anzahl der längs einer Stirnflächen 7, 7' der Bauteile 1, 2 zu verlegenden Klammern 11 ist wählbar. Es wird etwa alle 60 cm eine Klammer 11 befestigt.

## Patentansprüche

1. Bausatz mit platten- oder leistenförmigen Bauteilen (1, 2) aus Holz, Holzwerkstoff oder auf Holzgrundlage und mit zumindest einer Klammer (11), wobei in der Gebrauchsstellung die Bauteile (1,2) nebeneinander angeordnet und mit der zumindest einen Klammer (11) zusammengehalten sind,
- wobei die Bauteile (1, 2) im Verlauf der längsseitigen Stirnflächen (7) aneinander angepasste Vorsprünge und/oder Ausnehmungen (5, 6) aufweisen, mit denen nebeneinanderliegende Bauteile (1, 2) zusammenfügbar sind,
- wobei in der Unterfläche (15) jedes Bauteils (1, 2) parallel zu den längsverlaufenden und gegebenenfalls auch parallel zu den querverlaufenden Stirnflächen (7) jeweils zwei nutenförmige Ausnehmungen (8, 9, 8', 9') zur Aufnahme von Halteteilen (10, 12) der unterhalb der Bauteile (1, 2) anzuordnenten Klammer (11) ausgebildet sind, mit der nebeneinander angeordnete Bauteile (1, 2) zusammengehalten und/oder mit den Stirnflächen (7) gegeneinander gedrückt werden,
- wobei die Halteteile (10, 12) von dem Klammergrundkörper (17) nach oben abgehen oder abgebogen sind,
- wobei einer der beiden Halteteile in Form eines Flanschteiles (10) an die stimflächennahe Innenfläche (13) einer Ausnehmung (8, 9') des einen Bauteiles (1) anlegbar und der andere Hatteteil (12) in eine Ausnehmung (8', 9) des danebenliegenden, angefügten Bauteil (2) einführbar ist und in der Gebrauchsstellung an die stimflächennahe Innenfläche (20) der Ausnehmung (8', 9) des angefügten Bauteiles (2) anliegt und den angefügten Bauteil (2) in Richtung auf den einen Bauteil (1) drückt,
- und wobei der andere zum Eingriff in die Ausnehmung (8', 9) des angefügten Bauteiles (2) vorgesehene Halteteil von einem vom Klammergrundkörper (17) in steter Stellung schräg nach oben in Richtung auf die von den Stirnflächen (7) der Bauteile (1, 2) definierte Ebene abgehenden, federnden oder rückfedemd auslenkbaren Rastbügel (12) gebildet ist,
**dadurch gekennzeichnet,**
**dass** der Rastbügel (12) bei Belastung federnd nach unten in die oder unter die Ebene des Klammergrundkörpers (17) verstellbar oder verschwenkbar ist und in Halte- bzw. Gebrauchsstellung in die Ebene des Klammergrundkörpers (17) verstellt oder verschwenkt ist.

2. Bausatz nach Anspruch 1, **dadurch gekennzeichnet, dass** die Ausnehmungen und Vorsprünge von Nuten (5) und Federn (6) gebildet sind, wobei von zumindest einer der Stirnflächen (7) eines Bauteiles (1, 2) zwei zwischen sich eine Nut (5) ausbildende Schenkel (3, 4) abgehen und in diese Nut (5) eine von einer der Stirnflächen des jeweils anderen Bauteils (2) abgehende Feder (6) einführbar ist, wobei gegebenenfalls der unterseitennahe Schenkel (4) kürzer als der oberseitennahe Schenkel (3) ausgebildet ist.

3. Bausatz nach Anspruch 2, **dadurch gekennzeichnet, daß** in Gebrauchsstellung
- der Flanschteil (10) in die der federtragenden Stirnfläche nahe Ausnehmung (8) des einen Bauteiles (1) eingreift und
- der Rastbügel (12) in die der nuttragenden Stirnfläche (7) nahe Ausnehmung (8', 9) des angefügten Bauteiles (2) eingreift.

4. Bausatz nach einem der Ansprüche 1 bis 3, **dadurch gekennzeichnet**, das in unbelasteter Stellung
- der Rastbügel (12) in seinem freien Endbereich einen nach oben auskragenden bzw. aufragenden Rastteil (18) trägt und/oder
- der Rastbügel (12) konkav nach unten gewölbt ist und/oder
- der Rastbügel (12) in den Rastteil (18) über eine Krümmung übergeht.

5. Bausatz nach einem der Ansprüche 1 bis 4, **dadurch gekennzeichnet, dass** die beiden parallel zu den längsverlaufenden Stirnflächen (7) verlaufenden Ausnehmungen (8, 9) bezüglich einer längsverlaufenden Mittelebene des jeweiligen Bauteiles (1, 2) spiegelbildlich bzw. symmetrisch ausgebildet sind.

6. Bausatz nach einem der Ansprüche 1 bis 5, **dadurch gekennzeichnet, dass** vom Klammergrundkörper (17) zwischen dem nach oben abgehenden Flanschteil (10) und dem Rastbügel (12) ein weiterer nach oben abgehender Flanschteil (19) getragen ist, der gegen die Stirnfläche (7) des den nach oben abgehenden Flanschteil (10) aufnehmenden Bauteils (1) anlegbar ist, und dass gegebenenfalls die beiden Flanschteile (10, 19) aufeinander zu geneigt sind und mit der Oberfläche (14) denselben Winkel zwischen 60° und 80° einschließen, wobei der Stirnflächenbereich (22) der Stimfläche (7) gegen die der Flanschteil (19) anlegbar ist, unter demselben Winkel zur Oberfläche (14) des Bauteiles (1, 2) geneigt ist, wie der Flanschteil (19).

7. Bausatz nach einem der Ansprüche 1 bis 6, **dadurch gekennzeichnet, dass** der federnde Rastbügel (12), der Flanschteil (10) und gegebenenfalls der weitere Flanschteil (19) aus dem aus federelastischem Metall bestehenden Klammergrundkörper (17) ausgestanzt sind.

8. Bausatz nach einem der Ansprüche 1 bis 7, **dadurch gekennzeichnet,**
- **dass** die stirnflächennahe Innenfläche (13, 20) der beiden längsverlaufenden Ausnehmungen (8, 9) und einer der beiden querverlaufenden Ausnehmungen (9'), gegen die der Flanschteil (10) oder der Rastbügel (12) der Klammer (11), insbesondere mit einem abgebogenen oder gekrümmten Rastteil (18), anlegbar ist, mit der Oberfläche (14) des Bauteiles (1, 2) einen Winkel (α) kleiner als 90°, vorzugsweise einen Winkel zwischen 60° und 80°, einschließt (Fig. 4) und
- **dass** die stirnflächennahe Innenfläche (21) der anderen querverlaufenden Ausnehmung (8') gegen die der Rastbügel (12) anlegbar ist, mit der Oberfläche (14) des Bauteites (1, 2) einen Winkel (α') größer als 90°, vorzugsweise einen Winkel zwischen 110° und 130°, einschließt (Fig. 5).

9. Bausatz nach einem der Ansprüche 1 bis 8, **dadurch gekennzeichnet, dass** der Rastteil (18) des Rastbügels (12) bei in die Ebene des Klammergrundkörpers (17) verschwenktem Rastbügel (12) mit der Oberfläche (14) des Bauteiles (1, 2) einen Winkel einschließt, der dem Winkel (α) entspricht, den die stirnflächennahe Innenifläche (13, 20) der beiden längsverlaufenden Ausnehmungen (8, 9) mit der Oberfläche (14) des Bauteiles (1, 2) einschließt.

10. Bausatz nach einem der Ansprüche 1 bis 9, **dadurch gekennzeichnet,**
- **dass** der stirnflächennahe Kantenbereich (23) der den Rastbügel (12) aufnehmenden Ausnehmung (9) abgeschrägt bzw. abgenommen bzw. abgerundet ist und/oder
- **dass** die stirnflächenferne Innenfläche (29) der Ausnehmungen (8, 8', 9, 9') gerundet ist oder unter einem Winkel (γ) von 15° bis 40°, vorzugsweise 20° bis 35°, zur Oberfläche (14) geneigt verläuft.

11. Bausatz nach einem der Ansprüche 1 bis 10, **dadurch gekennzeichnet, dass** die stirnflächennahe Innenfläche (21) der einen querverlaufenden Ausnehmung (8'), gegen die der Rastbügel (12) bzw. dessen Rastteil (18) anlegbar ist, und der Rastteil (18) dieses Rastbügels (12) in Montagestellung entgegengesetzt verlaufende Neigung besitzen bzw. mit der Oberfläche (14) der Bauteile (1, 2) jeweils unterschiedliche Winkel einschließen, wobei die außentiegende Endkante (25) der Innenfläche (24) der Ausnehmung (8') der querverlaufenden Stirnfläche (7') des jeweiligen Bauteiles (1, 2) näher gelegen ist als die innenliegende Endkante (26).

12. Bausatz nach einem der Ansprüche 1 bis 11, **dadurch gekennzeichnet, dass** die Stirnflächen (7) der gegebenenfalls eine plane Unterfläche (15) zur Auflage auf einer ebenen Unterlage aufweisenden Bauteile (1, 2) in verbundener Stellung im oberflächennahen Bereich aneinander anliegen und im bodennahen Bereich (33) im Abstand voneinander liegen.

13. Bausatz nach einem der Ansprüche 1 bis 12, **dadurch gekennzeichnet, dass** in einem Klammergrundkörper (17) in einer Richtung parallel zu den Stirnflächen der zu verbindenden Bauteile (1, 2) eine Mehrzahl von jeweils in einer Reihe nebeneinanderliegenden Flanschteilen (10, 19) und/oder Rastbügeln (12) ausgebildet ist.

14. Bausatz nach einem der Ansprüche 1 bis 13, **dadurch gekennzeichnet, dass** im Übergangs- bzw. Verbindungsbereich (38) zwischen dem Rastbügel (12) und dem Klammergrundkörper (17) zumindest eine Aussparung (28) ausgebildet ist.

15. Bausatz nach einem der Ansprüche 1 bis 14, **dadurch gekennzeichnet, dass** in unbelasteter Stellung der Rastbügel (12) unter einem Winkel (β) von 10° bis 30°, vorzugsweise von 15° bis 25°, vom Klammergrundkörper (17) schräg nach oben abgeht.

16. Bausatz nach einem der Ansprüche 1 bis 15, **dadurch gekennzeichnet, dass** die beiden parallel zu den querverlaufenden Stirnflächen (7') verlaufenden Ausnehmungen (8', 9') eines Bauteiles (1, 2) vergleichbare Neigung ihrer jeweiligen stirnflächennahen Innenflächen (13, 21) besitzen.

17. Bausatz nach einem der Ansprüche 1 bis 16, **dadurch gekennzeichnet, dass** die Oberund/oder Unterfläche der Bauteile, z.B. mit Kunststofflaminaten beschichtet sind und/oder, dass die Bauteile in Form von Paneelplatten, Fußbodenplatten, Verkleidungsplatten bzw. -leisten, vorliegen.

18. Klammer für einen Bausatz nach einem der Ansprüche 1 bis 17, welche Klammer (11) zur Befestigung an einem Bauteil (1, 2) zumindest zwei nach oben ragende, vom Klammergrundkörper (17) nach oben abgebogene Flanschteile (10, 19) und zumindest einen Halteteil (12) aufweist,
wobei der Halteteil von einem in unbelasteter Stellung vom Klammergrundkörper (17) schräg nach oben in Richtung auf die beiden Flanschteile (10, 19) abgehenden, federnden bzw. rückfedernd verschwenkbaren bzw. auslenkbaren Rastbügel (12) gebildet ist wobei der eine der beiden Flanschteile (19) zwischen dem weiteren nach oben abgehenden Flanschteil (10) und dem federnden Rastbügel (12) gelegen ist, der Rastbügel (12) aus seiner Ruhelage bei Belastung federnd nach unten in Richtung auf den Klammergrundkörper (17) in die Ebene der Klammergrundkörpers (17) oder durch eine in diesem ausgebildete Ausnehmung (37) hindurch verschwenkbar oder verstellbar ist und der Rastbügel in Halte- bzw. Gebrauchsstellung in die Ebene des Klammergrundkörpers (17) verstellt oder verschwenkt ist.

19. Klammer nach Anspruch 18 **dadurch gekennzeichnet,**
- **dass** in den seitlichen Endbereichen des weiteren Flanschteiles (10) und/oder des einen Flanschteiles (19) abgebogene Eingriffsteile, insbesondere hakenförmige bzw. spitz zulaufende Abbiegungen (41), ausgebildet sind und/oder
- **dass** im Übergangs- bzw. Verbindungsbereich (38) zwischen dem Rastbügel (12) und dem Klammergrundkörper (17) zumindest eine Aussparung (28) ausgebildet ist.

20. Klammer nach Anspruch 18 oder 19, **dadurch gekennzeichnet,**
- **dass** der Rastbügel (12), - von seinem Verbindungsbereich mit dem Klammergründkörper (17) aus gesehen - im Abstand vor dem weiteren Flanschteil (10) und dem einer Flanschteil (19) endet und/oder
- **dass** der weitere Flanschteil (10) und der eine Flanschteil (19) aufeinander zu geneigt sind und mit dem Klammergrundkörper (17) denselben Winkel zwischen 60° und 80° einschließen und/oder
- **dass** der federnde Rastbügel (12) unter einem Winkel (β) von 10° bis 30°, vorzugsweise von 15° bis 25°, vom Klammergrundkörper (17) schräg nach oben abgeht.

21. Klammer nach einem der Ansprüche 18 bis 20, **dadurch gekennzeichnet,**
- **dass** der Rastbügel (12), der weitere Flanschteil (10) und der eine Flanschteil (19) aus dem aus federelastischem Metall bestehenden Klammergrundkörper (17) ausgestanzt sind und/oder
- **dass** der Rastbügel (12) in seinem freien Endbereich einen nach oben ragenden Rastteil (18) trägt und/oder
- **dass** der Rastbügel (12) konkav nach unten gewölbt ist und/oder
- **dass** der Rastbügel (12) in den Rastteil (18) über eine Krümmung übergeht.

22. Klammer nach einem der Ansprüche 18 bis 21, **dadurch gekennzeichnet, dass** die Klammer (11) in ihrer Mittelebene senkrecht zur Schwenkebene des Rastbügels (12) symmetrisch ausgebildet ist.

## Claims

1. A kit comprising panel-shaped or strip-shaped components (1, 2) made of wood, wood material or on a wood basis, and comprising at least one clip (11), wherein in the position of use the components (1, 2) are arranged side by side and are held together with the at least one clip (11),
- wherein the components (1, 2) have, within the run of the faces (7) on the longitudinal side, mutually adapted projections and/or recesses (5, 6) with which components (1, 2) lying side by side may be joined together,
- wherein in the lower face (15) of each component (1, 2), parallel to the longitudinally extending and optionally also parallel to the transversely extending faces (7), two groove-shaped recesses (8, 9, 8', 9') are respectively formed, to hold retaining parts (10, 12) of the clip (11) to be arranged underneath the components (1, 2), with which clip components (1, 2) arranged side by side are held together and/or the faces (7) thereof are pressed against one another,
- wherein the retaining parts (10, 12) extend or are bent upwardly from the clip base body (17),
- wherein one of the two retaining parts in the form of a flange part (10) may be placed against the inner surface (13), close to the face, of a recess (8, 9') of one component (1), and the other retaining part (12) may be inserted into a recess (8', 9) of the adjoining, attached component (2), and in the position of use adjoins the inner surface (20), close to the face, of the recess (8', 9) of the attached component (2) and presses the attached component (2) towards the one component (1),
- and wherein the other retaining part provided for engagement in the recess (8', 9) of the attached component (2) is formed by a locking bow (12) extending from the clip base body (17) in the unloaded position obliquely upwards towards the plane defined by the faces (7) of the components (1, 2), the said locking bow being resilient or deflectable so as to spring back,
**characterised**
**in that** the locking bow (12), under loading, is movable or pivotable resiliently downwardly into or below the plane of the clip base body (17) and in the holding position or position of use is moved or pivoted into the plane of the clip base body (17).

2. A kit according to Claim 1, **characterised in that** the recesses and projections are formed by grooves (5) and tongues (6), wherein two legs (3, 4) forming a groove (5) between them extend from at least one of the faces (7) of one component (1, 2) and a tongue (6) extending from one of the faces of the respective other component (2) is insertable into this groove (5), the leg (4) close to the underside optionally being made shorter than the leg (3) close to the upper side.

3. A kit according to Claim 2, **characterised in that** in the position of use
- the flange part (10) engages into the recess (8) of one component (1), which recess is close to the tongue-bearing face, and
- the locking bow (12) engages into the recess (8', 9) of the attached component (2), which recess is close to the groove-bearing face (7).

4. A kit according to one of Claims 1 to 3, **characterised in that** in the unloaded position
- the locking bow (12) bears in its free end region a locking part (18) projecting or rising upwardly, and/or
- the locking bow (12) is curved concavely downwards, and/or
- the locking bow (12) proceeds into the locking part (18) by way of a curve.

5. A kit according to one of Claims 1 to 4, **characterised in that** the two recesses (8, 9) extending parallel to the longitudinally extending faces (7) are designed so as to be in mirror image relationship or symmetrical with respect to a longitudinally extending centre plane of the respective component (1, 2).

6. A kit according to one of Claims 1 to 5, **characterised in that** between the upwardly extending flange part (10) and the locking bow (12) another upwardly extending flange part (19) is carried by the clip base body (17), which flange part which may be placed against the face (7) of the component (1) holding the upwardly extending flange part (10), and **in that** optionally the two flange parts (10, 19) are inclined towards one another and form the same angle between 60° and 80° with the surface (14), wherein the face region (22) of the face (7) may be placed against that of the flange part (19) and is inclined at the same angle to the surface (14) of the component (1, 2) as the flange part (19).

7. A kit according to one of Claims 1 to 6, **characterised in that** the resilient locking bow (12), the flange part (10) and optionally the other flange part (19) are stamped out of the clip base body (17), which is composed of resiliently elastic metal.

8. A kit according to one of Claims 1 to 7, **characterised**
- **in that** the inner surface (13, 20), close to the face, of the two longitudinally extending recesses (8, 9) and of one of the two transversely extending recesses (9') may be placed against that of the flange part (10) or of the locking bow (12) of the clip (11), more particularly with a bent-over or curved locking part (18), forms an angle (α) of less than 90°, preferably an angle between 60° and 80°, with the surface (14) of the component (1,2) (Fig. 4), and
- **in that** the inner surface (21), close to the face, of the other transversely extending recess (8') may be placed against that of the locking bow (12), forms an angle (α') greater than 90°, preferably an angle between 110° and 130°, with the surface (14) of the component (1, 2) (Fig. 5).

9. A kit according to one of Claims 1 to 8, **characterised in that** the locking part (18) of the locking bow (12), when the locking bow (12) is pivoted into the plane of the clip base body (17), forms an angle with the surface (14) of the component (1, 2) which corresponds to the angle (α) that the inner surface (13, 20), close to the face, of the two longitudinally extending recesses (8, 9) forms with the surface (14) of the component (1, 2).

10. A kit according to one of Claims I to 9, **characterised**
- **in that** the edge region (23), close to the face, of the recess (9) holding the locking bow (12) is chamfered or tapered or rounded off, and/or
- **in that** the inner surface (29), remote from the face, of the recesses (8, 8', 9, 9') is rounded or extends inclined at an angle (γ) of 15° to 40°, preferably 20° to 35°, to the surface (14).

11. A kit according to one of Claims 1 to 10, **characterised in that** the inner surface (21), close to the face, of one transversely extending recess (8') against which the locking bow (12) or the locking part (18) thereof may be placed, and the locking part (18) of this locking bow (12) have an inclination extending in opposite directions in the assembled position or each form different angles with the surface (14) of the components (1, 2), wherein the external end edge (25) of the inner surface (24) of the recess (8') is located closer to the transversely extending face (7') of the respective component (1, 2) than the internal end edge (26).

12. A kit according to one of Claims 1 to 11, **characterised in that** the faces (7) of the components (1, 2) optionally having a plane lower surface (15) for resting on a flat support in the connected position adjoin one another in the region close to the surface and are spaced apart in the region (33) close to the base.

13. A kit according to one of Claims 1 to 12, **characterised in that** a plurality of flange parts (10, 19) and/or locking bows (12), each located adjacently to one another in a line, is formed in a clip base body (17) in a direction parallel to the faces of the components (1, 2) to be connected.

14. A kit according to one of Claims 1 to 13, **characterised in that** at least one cutout (28) is formed in the transition or connection region (38) between the locking bow (12) and the clip base body (17).

15. A kit according to one of Claims 1 to 14, **characterised in that** in the unloaded position the locking bow (12) extends obliquely upwards from the clip base body (17) at an angle (β) of 10° to 30°, preferably 15° to 25°.

16. A kit according to one of Claims 1 to 15, **characterised in that** the two recesses (8', 9') of a component (1, 2) extending parallel to the transversely extending faces (7') have a comparable inclination of their respective inner surfaces (13, 21) close to the face.

17. A kit according to one of Claims 1 to 16, **characterised in that** the upper and/or lower surface of the components are coated with plastics laminates, for example, and/or **in that** the components exist in the form of wainscot panels, floor panels, covering panels or covering strips.

18. A clip for a kit according to one of Claims 1 to 17, which clip (11) has for attachment to a component (1, 2) at least two flange parts (10, 19) projecting upwardly and bent over upwardly from the clip base body (17) and at least one retaining part (12),
wherein the retaining part is formed by a locking bow (12) extending from the clip base body (17) in the unloaded position obliquely upwards towards the two flange parts (10, 19), which locking bow is resilient or pivotable or deflectable so as to spring back, wherein one of the two flange parts (19) is located between the other upwardly extending flange part (10) and the resilient locking bow (12), the locking bow (12) is pivotable or movable from its inoperative position under loading resiliently downwards towards the clip base body (17) into the plane of the clip base body (17) or through a recess (37) formed therein, and the locking bow in the retaining position or position of use is moved or pivoted into the plane of the clip base body (17).

19. A clip according to Claim 18, **characterised**
- **in that** bent-over engagement parts, more particularly hook-shaped or tapered bent portions (41), are formed in the lateral end regions of the other flange part (10) and/or of the one flange part (19), and/or
- **in that** at least one cutout (28) is formed in the transition or connection region (38) between the locking bow (12) and the clip base body (17).

20. A clip according to Claim 18 or 19, **characterised**
- **in that** the locking bow (12) - viewed from its connection region to the clip base body (17) - ends at a distance in front of the other flange part (10) and the one flange part (19), and/or
- **in that** the other flange part (10) and the one flange part (19) are inclined towards one another and form the same angle of between 60° and 80° with the clip base body (17), and/or
- **in that** the resilient locking bow (12) extends obliquely upwards from the clip base body (17) at an angle (β) of 10° to 30°, preferably 15° to 25°.

21. A clip according to one of Claims 18 to 20, **characterised**
- **in that** the locking bow (12), the other flange part (10) and the one flange part (19) are stamped out of the clip base body (17), which is composed of resiliently elastic metal, and/or
- **in that** the locking bow (12) bears in its free end region an upwardly projecting locking part (18), and/or
- **in that** the locking bow (12) is curved concavely downwards, and/or
- **in that** the locking bow (12) proceeds into the locking part (18) by way of a curve.

22. A clip according to one of Claims 18 to 21, **characterised in that** the clip (11) is designed so as to be symmetrical in its centre plane perpendicularly to the pivot plane of the locking bow (12).

## Revendications

1. Kit de construction comportant des éléments de construction en forme de plaques ou de barres (1, 2) en bois, en matériau dérivé du bois ou en un matériau à base de bois et comportant au moins une pince (11), dans lequel, dans la position d'utilisation, les éléments de construction (1, 2) sont disposés les uns à côté des autres et sont maintenus assemblés à l'aide de l'au moins une pince (11),
- dans lequel les éléments de construction (1, 2) possèdent, sur l'étendue des faces frontales longitudinales (7), des parties saillantes et/ou des évidements (5, 6), qui sont adaptées entre eux et avec lesquels des éléments de construction (1, 2) disposés côte-à-côte sont assemblés,
- dans lequel dans la face inférieure (15) de chaque élément de construction (1, 2) sont disposés, parallèlement aux faces frontales longitudinales (7) et éventuellement également parallèlement aux faces frontales transversales (7), respectivement deux évidements en forme de rainures (8, 9, 8', 9') servant à loger des éléments de retenue (10, 12) de la pince (11) qui doit être disposée au-dessous des éléments de construction (1, 2) et à l'aide de laquelle des éléments de construction (1, 2) disposés côte-à-côte sont maintenus assemblés et/ou sont repoussés l'un contre l'autre par leurs faces frontales (7),
- dans lequel les éléments de retenue (10, 12) s'étendent ou sont coudés vers le haut à partir du corps de base (17) de la pince,
- dans lequel l'un des deux éléments de retenue peut être appliqué, sous la forme d'un élément de bride (10), contre la surface intérieure (13), qui est proche de la face frontale, d'un évidement (8, 9') d'un élément de construction (1) et l'autre élément de retenue (12) peut être inséré dans un évidement (8', 9) de l'élément de construction (2) situé à côté et joint, et, dans la position d'utilisation, s'applique sur la face intérieure (20), proche de la face frontale, de l'évidement (8', 9) de l'élément de construction joint (2) et repousse l'élément de construction joint (2) en direction du premier élément de construction (1),
- et dans lequel l'autre élément de retenue, qui est prévu pour s'engager dans l'évidement (8', 9) de l'élément de construction joint (2), est formé par un étrier d'encliquetage (12), qui est élastique ou peut être dévié avec un effet de rappel élastique, et qui, dans une position non chargée, s'étend obliquement vers le haut, à partir du corps de base (17) de la pince, en direction du plan défini par les faces frontales (7) des éléments de construction (1, 2),
**caractérisé en ce**
**que** dans le cas d'une charge, l'étrier d'encliquetage (12) est réglable ou peut pivoter élastiquement vers le bas pour venir dans le ou au-dessous du plan du corps de base (17) de la pince et, dans la position de retenue ou d'utilisation, est réglé ou est amené par pivotement dans le plan du corps de base (17) de la pince.

2. Kit selon la revendication 1, **caractérisé en ce que** les évidements et les parties saillantes sont formés par des rainures (5) et des languettes (6), auquel cas des branches (3, 4), qui forment entre elles une rainure (5), s'étendent à partir d'au moins l'une des faces frontales (7) d'un élément de construction (1, 2) et une languette (6), qui s'étend à partir de l'une des faces frontales de l'autre élément de construction respectif (2), peut être insérée dans cette rainure (5), auquel cas éventuellement la branche (4) proche de la face inférieure est plus courte que la branche (3) proche du côté supérieur.

3. Kit selon la revendication 2, **caractérisé en ce que** dans la position d'utilisation
- l'élément de bride (10) s'engage dans l'évidement (8) d'un élément de construction (1), qui est proche de la surface frontale portant la languette, et
- l'étrier d'encliquetage (12) s'engage dans l'évidement (8', 9) de l'élément de construction réuni (2), qui est proche de la surface frontale (7) portant la rainure.

4. Kit selon l'une des revendications 1 à 3, **caractérisé en ce que** dans la position non chargée,
- l'étrier d'encliquetage (12) porte, dans sa partie d'extrémité libre, un élément d'encliquetage (18) qui fait saillie ou est dirigé vers le haut, et/ou
- l'étrier d'encliquetage (12) est cintré avec une forme concave vers le bas et/ou
- l'étrier d'encliquetage (12) se prolonge par l'élément d'encliquetage (18) par l'intermédiaire d'une courbure.

5. Kit selon l'une des revendications 1 à 4, **caractérisé en ce que** les deux évidements (8, 9), qui sont parallèles aux faces frontales longitudinales (7), sont disposés symétriquement par rapport à un plan médian longitudinal de l'élément de construction respectif (1, 2).

6. Kit selon l'une des revendications 1 à 5, **caractérisé en ce que** le corps de base (17) porte, entre l'élément de bride (10) qui s'étend vers le haut et l'étrier d'encliquetage (12), un autre élément de bride (19), qui s'étend vers le haut et qui peut s'appliquer contre la face frontale (7) de l'élément de construction (1) qui loge l'élément de bride (10) qui s'étend vers le haut, et qu'éventuellement les deux éléments de bride (10, 19) sont inclinés l'un par rapport à l'autre et font avec la surface (14) le même angle compris entre 60° et 80°, la partie (22) de la surface frontale (7) pouvant s'appliquer contre l'élément de bride (19) et étant inclinée par rapport à la surface (14) de l'élément de construction (1, 2) sous le même angle que l'élément de bride (19).

7. Kit selon l'une des revendications 1 à 6, **caractérisé en ce que** l'étrier d'encliquetage élastique (12), l'élément de bride (10) et éventuellement l'autre élément de bride (19) sont découpés à partir d'un corps de base (17) de la pince, qui est réalisé en un métal présentant l'élasticité d'un ressort.

8. Kit selon l'une des revendications 1 à 7, **caractérisé en ce**
- **que** la surface intérieure (13, 20), proche de la face frontale, des deux évidements longitudinaux (8, 9) et d'un des deux évidements transversaux (9'), contre lequel l'élément de bride (10) ou l'étrier d'encliquetage (12) de la pince (11) peut s'appliquer, notamment par une partie d'encliquetage coudée ou cintrée (18), fait avec la surface (14) de l'élément de construction (1, 2) un angle (α) inférieur à 90° et de préférence un angle compris entre 60° et 80° (figure 4), et
- **que** la surface intérieure (21), proche de la face frontale, de l'autre évidement transversal (8') contre lequel peut s'appliquer l'étrier d'encliquetage (12), fait avec la surface (14) de l'élément de construction (1, 2) un angle (α') supérieur à 90° et de préférence un angle compris entre 110° et 130° (figure 5).

9. Kit selon l'une des revendications 1 à 8, **caractérisé en ce que** dans le cas où l'étrier d'encliquetage (12) est pivoté dans le plan du corps de base (17) de la pince, l'élément d'encliquetage (18) de l'étrier d'encliquetage (12) fait avec la surface (14) de l'élément de construction (1, 2) un angle qui correspond à l'angle (α), que la surface intérieure (13, 20), proche de la face frontale, des deux évidements longitudinaux (8, 9) fait avec la surface (14) de l'élément de construction (1, 2).

10. Kit selon l'une des revendications 1 à 9, **caractérisé en ce**
- **que** la partie de bord (23), proche de la face frontale, de l'évidement (9) logeant l'étrier d'encliquetage (12) est biseautée ou retirée ou arrondie et/ou
- **que** la surface intérieure (29), éloignée de la face frontale, des évidements (8, 8', 9, 9') est arrondie ou est inclinée par rapport à la surface (14) sous un angle (γ) compris entre 15° et 40° et de préférence entre 20° et 35°.

11. Kit selon l'une des revendications 1 à 10, **caractérisé en ce que** la surface intérieure (21), proche de la face frontale, d'un évidement transversal (8'), contre lequel l'étrier d'encliquetage (12) ou son élément d'élément d'encliquetage (18) peut s'appliquer, et la partie d'encliquetage (18) de cet étrier d'encliquetage (12) dans la position de montage possède des inclinaisons qui sont dirigées dans des sens opposés ou font avec la surface (14) des éléments de construction (1, 2), des angles respectivement différents, le bord d'extrémité extérieur (25) de la surface intérieure (24) de l'évidement (8) étant situé plus près de la face frontale transversale (7') de l'élément de construction respectif (1, 2), que ne l'est le bord d'extrémité intérieur (26).

12. Kit selon l'une des revendications 1 à 11, **caractérisé en ce que** les faces frontales (7) des éléments de construction (1, 2), qui comportent éventuellement une surface inférieure plane (15) destinée à s'appliquer sur un support plan, s'appliquent l'une contre l'autre, dans la position réunie, dans la zone proche de la surface et sont situés à distance l'une de l'autre dans la zone (33) proche de la base.

13. Kit selon l'une des revendications 1 à 12, **caractérisé en ce que** dans un corps de base (17) de la pince, une multiplicité d'éléments de bride (10, 19) et/ou d'étriers d'encliquetage (12), qui sont disposés respectivement côte-à-côte selon une rangée, sont formés dans une direction parallèle aux faces frontales des éléments de construction à réunir (1, 2).

14. Kit selon l'une des revendications 1 à 13, **caractérisé en ce qu'**au moins un évidement (28) est formé dans la zone de jonction ou de liaison (38) entre l'étrier d'encliquetage (12) et le corps de base (17) de la pince.

15. Kit selon l'une des revendications 1 à 14, **caractérisé en ce que**, dans la position non chargée, l'étrier d'encliquetage (12) s'étend obliquement vers le haut à partir du corps de base (17) de la pince sous un angle (β) compris entre 10° et 30° et de préférence entre 15° et 25°.

16. Kit selon l'une des revendications 1 à 15, **caractérisé en ce que** les deux évidements (8', 9'), qui sont parallèles aux faces frontales transversales (7'), d'un élément de construction (1, 2) possèdent une inclinaison comparable à leurs surfaces intérieures (13, 21) respectives, qui sont proches des faces frontales.

17. Kit selon l'une des revendications 1 à 16, **caractérisé en ce que** la face supérieure et/ou la face inférieure des éléments de construction, sont recouvertes par exemple de stratifiés en matière plastique et/ou que les éléments de construction sont présents sous la forme de plaques de panneaux, de plaques de plancher, de plaques ou de barres d'habillage.

18. Pince pour un kit selon l'une des revendications 1 à 17, laquelle pince (11) comporte, pour la fixation à un élément de construction (1, 2), au moins deux éléments de bride (10, 19), qui font saillie vers le haut et sont coudés vers le haut à partir du corps de base (17) de la pince, et au moins un élément de retenue (12), et dans laquelle la partie de retenue est formée par un étrier d'encliquetage (12) qui est élastique ou peut pivoter ou être dévié avec un effet de rappel élastique et qui, à l'état non chargé, s'étend obliquement vers le haut en direction des deux éléments de bride (10, 19) à partir du corps de base (17) de la pince, et dans lequel l'un des deux éléments de bride (19) est disposé entre l'autre élément de bride (10), qui s'étend vers le haut, et l'étrier d'encliquetage élastique (12), et l'étrier d'encliquetage (12) peut être amené à pivoter ou réglé élastiquement vers le bas, lors d'une charge, à partir de sa position de repos, en direction du corps de base (17) de la pince pour venir dans le plan du corps de base (17) de la pince ou à travers un évidement (37) formé dans ce corps, et dans la position de retenue ou d'utilisation, l'étrier d'encliquetage est réglée ou amenée à pivoter dans le plan du corps de base (17) de la pince.

19. Pince selon la revendication 18, **caractérisée en ce**
- **que** dans les parties d'extrémité latérales de l'autre élément de bride (10) et/ou d'un élément de bride (19), sont formés des éléments d'engagement coudés, notamment des parties coudées en forme de crochets ou en forme de pointes (41), et/ou
- **qu'**au moins un évidement (28) est formé dans la zone de jonction ou de liaison (38) entre l'étrier d'encliquetage (12) et le corps de base (17) de la pince.

20. Pince selon la revendication 18 ou 19, **caractérisée en ce que**
- que - vu à partir de sa zone de liaison avec le corps de base (17) de la pince - l'étrier d'encliquetage (12) se termine à distance de l'autre élément de bride (10) et du premier élément de bride (19), et/ou
- que l'autre élément de bride (10) et le premier élément de bride (19) sont inclinés l'un par rapport à l'autre et font par rapport au corps de base (17) de la pince le même angle compris entre 60° et 80°, et/ou
- que l'étrier d'encliquetage élastique (12) s'étend obliquement vers le haut à partir du corps de base (17) de la pince sous un angle (β) compris entre 10° et 30° et de préférence entre 15° et 25°.

21. Pince selon l'une des revendications 18 à 20, **caractérisée en ce**
- **que** l'étrier d'encliquetage (12), l'autre élément de bride (10) et le premier élément de bride (19) sont découpés dans un corps de base (17) de pince constitué d'un métal présentant l'élasticité d'un ressort et/ou
- **que** l'étrier d'encliquetage (12) porte dans sa partie d'extrémité libre, un élément d'encliquetage (18) qui fait saillie vers le haut, et/ou
- **que** l'étrier d'encliquetage (12) est cintré avec une forme concave vers le bas, et/ou
- **que** l'étrier d'encliquetage (12) se prolonge par l'élément d'encliquetage (18) au moyen d'une courbure.

22. Pince selon l'une des revendications 18 à 21, **caractérisée en ce que** la pince (11) est agencée de manière à être symétrique dans son plan médian perpendiculairement au plan de pivotement de l'étrier d'encliquetage (12).
